# EUROPÄISCHE PATENTANMELDUNG

(11) **EP 0 158 337 A2**
(43) Veröffentlichungstag der Anmeldung: **16.10.1985**
(21) Anmeldenummer: 85104336.4
(22) Anmeldetag: 10.04.1985
(51) Int. Cl.: G09F 3/20

(54) **Informationsträger-Halteschiene**

(30) Priorität: 13.04.1984 DE 8411705 U
(71) Anmelder: Esselte Pendaflex Corporation, Garden City New York 11530 (US)
(72) Erfinder: Hetzer, Norbert, D-6921 Lobbach (DE)
(74) Vertreter: Schwepfinger, Karl-Heinz, Dipl.-Ing.

(57) **Zusammenfassung**

Es wird eine Informationsträger-Halteschiene (10) beschrieben, die eine Rückwand (18) und eine unter Bildung einer oben offenen Tasche mit der Rückwand (18) verbundene, durchsichtige Vorderwand (12) aufweist. Die Rückwand (18) und die Vorderwand (12) liegen unter Spannung aneinander an. An dem von der Verbindungsstelle (16) zwischen der Vorderwand (12) und der Rückwand (18) abgewandten Rand der Vorderwand (12) ist ein von dieser abstehendes Griffelement (14) angebracht.

## Beschreibung

Die Erfindung bezieht sich auf eine Informationsträger-Halteschiene mit einer Rückwand und einer unter Bildung einer oben offenen Tasche mit der Rückwand verbundenen, durchsichtigen Vorderwand, wobei die Rückwand und die Vorderwand unter Spannung aneinander anliegen.

Informationsträger-Halteschienen dieser Art werden an Regalen in Kaufhäusern und Supermärkten zur Aufnahme von Informationsträgerschildern, beispielsweise von Preisschildern, angewendet. Die Halteschiene ist dabei üblicherweise im Bereich der Stirnkante von Regalfachböden angebracht, und die Informationsträgerschilder sind in die von der Vorderwand und der Rückwand gebildete Tasche eingefügt. Aus der US-PS 4 295 288 ist eine Informationsträger-Halteschiene bekannt, die mittels eines besonderen Halters an dem jeweiligen Regalfachboden angebracht wird. Die Halteschiene ist an dem Halter so befestigt, daß sie am unteren Ende des Halters übersteht. Wenn in die Halteschiene ein Preisschild eingefügt werden soll, muß auf das unten überstehende Ende der Schiene ein Druck ausgeübt werden, damit sich die Vorderwand von der Rückwand abhebt und das Schild entweder eingefügt oder entnommen werden kann. Es besteht jedoch die Gefahr, daß der Kuhde beim Entnehmen von Ware aus dem Regal gegen den überstehenden Teil der Halteschiene stößt, so daß sich unter Umständen die Halteschiene von ihrem Halter löst, wenn das Anstoßen heftig und öfter erfolgt.

Mit Hilfe der Erfindung soll eine Informationsträger-Halteschiene geschaffen werden, die sich leicht und bequem handhaben läßt und ohne Überstand an den Stirnkanten von Regalfachböden angebracht werden kann.

Dies wird erfindungsgemäß mit den im Kennzeichen des Anspruchs 1 angegebenen Merkmalen erreicht. Mit Hilfe des von der Vorderwand abstehenden Griffelements kann die Vorderwand nach vorne gezogen werden, so daß Informationsträgerschilder zwischen die Vorderwand und die Rückwand eingefügt oder aus diesem Zwischenraum entnommen werden können. Wegen des Vorsehens des Griffelements ist es nicht erforderlich, daß die Halteschiene an ihrem unteren Ende einen überstand aufweist. Die Halteschiene läßt sich vielmehr so an den Stirnkanten von Regalfachböden anbringen, daß ein Anstoßen beim Herausnehmen von Waren unmöglich wird. Die Halteschiene kann ohne weiteres auch an größeren Flächen, beispielsweise an den Scheiben von Glasvitrinen angebracht werden, in denen zu verkaufende Waren ausgestellt sind.

Vorteilhafte Weiterbildungen der Erfindung sind in den Unteransprüchen gekennzeichnet.

Ein Ausführungsbeispiel der Erfindung wird nun unter Bezugnahme auf die Zeichnung näher erläutert. Es zeigen:
Fig. 1 eine Vorderansicht einer Informationsträger-Halteschiene nach der Erfindung,
Fig. 2 eine Seitenansicht der Halteschiene von Fig. 1 mit einem Teil eines Regalfachbodens, an dem sie angebracht ist,
Fig. 3 eine weitere Ausführungsform der Halteschiene von Fig. 1 in einer ähnlichen Seitenansicht wie Fig.2,
Fig. 4 eine perspektivische Teilansicht eines Regalfachbodens mit einem an seiner Stirnfläche angebrachten Halter für eine dritte Ausführungsform einer Informationsträger-Halteschiene nach der Erfindung und
Fig. 5 die dritte Ausführungsform der Informationsträger-Halteschiene in einer ähnlichen Ansicht wie in Fig. 2.

In Fig. 1 ist die Informationsträger-Halteschiene 10 mit ihrer dem Betrachter zugewandten Vorderwand 12 zu erkennen, die an ihrem oberen Ende mit einem als Griffelement dienenden Haken 14 versehen ist. Die Seitenansicht von Fig. 2 zeigt, daß der Haken von einer Verlängerung der Vorderwand 12 gebildet ist, die um mehr als 90° umgebogen ist. An der Verbindungsstelle 16 geht die Vorderwand 12 in die Rückwand-18 über.

Die Rückwand 18 ragt am oberen Ende geringfügig über die Vorderwand hinaus, und sie weist an diesem vorstehenden Ende-einen Vorsprung 20 auf, der nach vorne ragt und den Spalt zwischen der Vorderwand 12 und der Rückwand 18 überdeckt. Dieser Vorsprung 20 -hat die Funktion eines Dachs, das feste oder flüssige Fremdstoffe daran hindert, in den Zwischenraum zwischen den beiden Wänden der Halteschiene einzudringen. Gerade beim Einsatz an Regalfachböden kommt es vor, daß Warenverpackungen zerreißen und daß der Verpackungsinhalt über den Fachbodenrand nach unten fällt. Der Vorsprung 20 leitet die über den Rand fallenden Teilchen oder auch Flüssigkeiten ab.

Zum Anbringen der Halteschiene 10 an der Stirnkante des Regalfachbodens 22 kann an der Rückseite der Rückwand 18 eine Klebstoffschicht 24 angebracht sein, die vor der Anbringung mit einer Schutzfolie überzogen ist. Natürlich kann auch ein Klebemittel auf andere Weise, beispielsweise aus einer Tube, auf die zu verklebenden Teile aufgetragen werden.

Zum Einfügen oder Entnehmen eines Informationsträgerschildes greift die Bedienungsperson mit der Fingerkuppe unter den Haken 14 und zieht die Vorderwand 12 der Halteschiene nach vorne. Dadurch öffnet sich die von der Vorderwand 17 und der Rückwand gebildete Tasche so weit, daß das Einfügen oder Entnehmen eines Informationsträgerschildes ohne weiteres möglich ist.

Im dargestellten Ausführungsbeispiel ist die Informationsträger-Halteschiene 10 auf die Stirnkante eines Regalfachbodens aufgeklebt, doch kann sie natürlich auch an jeder beliebigen anderen Fläche, beispielsweise an der Scheibe einer Glasvitrine angeklebt werden, in der Waren zum Verkauf ausgestellt sind.

Die Informationsträger-Halteschiene 10 ist aus einem polymeren Kunststoffmaterial hergestellt, das so durchsichtig ist, daß die auf den Informationsträgerschildern angebrachten Beschriftungen und Aufdrucke auch mit--mobi-len Datenerfassungsgeräten (Scanner) durch die Vorderwand hindurch gut lesbar sind.

Die in Fig. 3 dargestellte Halteschiene 110 ist grundsätzlich ebenso aufgebaut wie die Halteschiene von Fig. 1; aus diesem Grund sind für die gleichen Teile auch die gleichen Bezugszeichen, jedoch jeweils um hundert erhöht, verwendet worden. Im Unterschied zur Halteschiene 10 von Fig. 1 weist die Rückwand 118 der Halteschiene 110 von Fig. 3 an der zum Inneren der Tasche gewandten Fläche einen Bereich auf, der eine durch Erhebungen 25 und Vertiefungen 26 gebildete Struktur hat.

Wie diese Erhebungen 25 und Vertiefungen 26 im einzelnen geformt sind, ist dabei unerheblich; wesentlich ist lediglich, daß Zonen entstehen, die in einer tieferen Ebene als die Erhebungen 25 liegen. In der Ausführungsform von Fig. 3 reihen sich die Erhebungen und Vertiefungen in der Art von sinusförmigen Wellen aneinander, und die Erhebungen 25 und Vertiefungen 26 verlaufen dabei quer zur Höhe der Halteschiene 10;, es wäre jedoch ohne weiteres auch möglich, die Erhebungen und Vertiefungen so anzubringen, daß sie sich mit ähnlicher wellenartiger Aneinanderreihung jeweils in Richtung der Höhe der Halteschiene 110 erstrecken.

Die an der Rückwandinnenfläche gebildete Struktur mit den Erhöhungen 25 und Vertiefungen 26 hat folgende Wirkung: wenn in die Tasche der Halteschiene 10' ein Informationsträgerschild eingeschoben wird, dann liegt es bei geschlossener Tasche nicht vollfächig an der Rückwandinnenfläche an, sondern sie steht mit dieser Innenfläche in dem Bereich, in dem die-Erhöhungen 25 und die Vertiefungen 26 vorhanden sind, nur an den Scheitelpunkten der Erhebungen 25 in Berührung. Wenn das in der Tasche befindliche Informationsträgerschild nach öffnen der Tasche herausgenommen werden soll, kann das Schild sehr leicht an seiner Oberkante erfaßt werden, da es sich sehr leicht von der Rückwandinnenfläche löst. Bei glatter Ausgestaltung der Rückwandinnenfläche könnte dies unter Umständen schwieriger sein, da das Informationsträgerschild an einer glatten Rückwandinnenfläche sehr eng anliegt, so als würde es an dieser Fläche haften. Da bei der Halteschiene 110 jedoch an den Stellen, an denen die Vertiefungen 26 vorhanden sind, Luft zwischen der Rückwand und dem Informationsträgerschild vorhanden ist, tritt dieser Hafteffekt nicht ein, was das Herausnehmen des Schildes beträchtlich erleichtert.

Eine dritte Ausführungsform der Informationsträger-Halteschiene 10 wird nun unter Bezugnahme auf die Fig. 4 und 5 erläutert. Die Besonderheit dieser dritten Ausführungsform besteht darin, daß sie nicht wie die bisherigen Ausführungsformen direkt an die Stirnkante des Regalfachbodens geklebt wird, sondern in einen eigenen Halter eingesetzt wird, der seinerseits beispieslweise durch Kleben an der-Regalfachboden-Stirnkante angebracht ist. Fig. 4 zeigt in einer perspektivischen Teilansicht einen solchen Halter 30, der an seiner Rückwand 32 mit einer Klebstoffschicht 34 versehen ist, mit deren Hilfe er an der Stirnkante 36 eines Regalfachbodens 38 befestigt ist. Der Halter 30 weist sowohl an seinem oberen als auch an seinem unteren Rand jeweils ein U-förmiges Profil 40 bzw. 42 auf, wie aus Fig. 4 ersichtlich ist. Ein Halter dieser Art ist beispielsweise im DE-GM 84 11 687 dargestellt und beschrieben.

Die in Fig. 5 dargestellte Informationsträger-Halteschiene 210 stimmt in ihrem prinzipiellen Aufbau mit - der Halteschiene 10 von Fig. 1 überein, so daß für entsprechende Teile wieder gleiche Bezugszeichen, jedoch um 200 erhöht, verwendet worden sind. Im Unterschied zu den bisher beschriebenen Ausführungsformen weist die-Halteschiene 210 an ihrer Rückwand einen nach oben ragenden hakenartigen Vorsprung 44 und einen nach unten ragenden hakenartigen Vorsprung auf. Der Abstand dieser beiden Vorsprünge 45, 46 ist so bemessen, daß er genau dem Abstand der U-förmigen Profile 40, 42 des Halters 30 entspricht. Die Halteschiene 210 kann daher in den Halter 30 eingesetzt werden, indem der Vorsprung 44 unter das U-förmige Profil 40 gesteckt wird und der Vorsprung 46 dann durch Ausüben von Druck mit dem U-förmigen Profil 42 in Eingriff gebracht wird. Da sowohl der Halter 30 als auch die Halteschiene 210 aus Kunststoff hergestellt sind, kann dieses Einrasten des Vorsprungs 46 in das U-förmige Profil 42 ohne weiteres erreicht werden.

Die in Fig. 5 dargestellte Ausführungsform der Halteschiene 210 zeichnet sich durch eine besondere Flexibilität in ihren Einsatzmöglichkeiten aus. Sie kann nämlich ohne weiteres in kleinere Längenabschnitte geschnitten werden, die beispielsweise jeweils die Breite eines Preisschildes haben, das zwischen die Vorderwand 212 und die Rückwand 218 eingelegt wird. Falls die Ware auf dem Regalfachboden 38 an eine andere Stelle auf dem Regalfachboden verlagert wird, muß die Halteschiene 210 nicht entfernt werden, sondern sie kann einfach im Halter 38 so weit in seitlicher Richtung verschoben werden, bis sie sich unter der Ware befindet, für die der auf dem Preisschild in der Halteschiene 210 angezeigte Preis gilt. Das Stück der Halteschiene 210 mit dem eingefügten Preisschild kann ohne weiteres auch aus dem Halter 30 herausgenommen und an einem anderen Regalfachboden angebracht werden, der mit einem ebensolchen Halter ausgestattet ist. Bei diesen Handhabungen wird das Preisschild, das in der Halteschiene 210 angebracht ist, nicht angefaßt, so daß es demgemäß auch nicht herunterfallen oder verschmutzen kann, was in zunehmendem Maße Bedeutung gewinnt, da auf den Preisschildern oft zusätzlich zu Klarschrift-Aufdrucken auch maschinenlesbare Codes angebracht sind, die besonders empfindlich für ein Verwischen oder Verschmutzen sind.

Bei der Halteschiene 210 von Fig. 5 ist der Vorsprung 220 etwas weiter über den Haken 214 gezogen als im Ausführungsbeispiel von Fig. 1, damit eine noch bessere Abdeckung des Spalts zwischen der Vorderwand 212 und der Rückwand 218 gebildet wird. Außerdem ergibt sich dadurch eine gewisse Festhaltewirkung, die zur Folge hat, daß die Vorderwand 212 auch dann noch sicher gegen die Rückwand 218 gehalten wird, die von diesen Teilen gebildete Tasche also sicher geschlossen bleibt, wenn die Verbindungsstelle 216 durch häufigeres öffnen der Tasche bereits keine besondere Eigenelastizität mehr hat. Zur Verstärkung der Haltewirkung ist am Scheitelpunkt des Hakens 214 ein Steg 48 angebracht, der im geschlossenen Zustand der von der Vorderwand 212 und der Rückwand 218 gebildeten Tasche in eine Nut 50 des Vorsprungs 220 eingreift. Aufgrund der Zusammenwirkung zwischen dem Steg 48 und der Nut 50 ergibt sich sogar eine gewisse Einrastwirkung, die für ein besonders sicheres Geschlossenhalten der Tasche sorgt.

## Patentansprüche

1. Informationsträger-Halteschiene mit einer Rückwand und einer unter Bildung einer oben offenen Tasche mit der Rückwand verbundenen, durchsichtigen Vorderwand, wobei die Rückwand und die Vorderwand unter Spannung aneinander anliegen, dadurch gekennzeichnet, daß an dem von der Verbindungsstelle (16, 116, 216) zwischen der Vorderwand (12, 112, 212) und der Rückwand (18, 118, 218) abgewandten Rand der Vorderwand (12, 112, 212) ein von dieser abstehendes Griffelement (14, 114, 214) angebracht ist.

2. Informationsträger-Halteschiene nach Anspruch 1, dadurch gekennzeichnet, daß das Griffelement ein durch Um-_ biegen des Randes der Vorderwand (12, 112, 212) um mehr als 90° gebildeter Haken (14, 114, 214) ist.

3. Informationsträger-Halteschiene nach Anspruch 1 oder 2, dadurch gekennzeichnet, daß die zum Inneren der Tasche gewandte Fläche der Rückwand (118) zumindest in einem beim offenen Ende der Tasche liegenden Bereich eine Erhebung (25) und Vertiefungen (26) aufweisende Struktur hat.

4. Informationsträger- Halteschiene nach einem der vorhergehenden Ansprüche, dadurch gekennzeichnet, daß an der Rückwand (218) zwei hakenartige Vorsprünge (44, 46) angebracht sind, von denen der eine nach oben und der andere nach unten ragt und deren Abstand entsprechend dem Abstand von zwei U-förmigen Profilen (40, 42) an einem zur Aufnahme der Halteschiene (210) bestimmten Halter (30) bemessen ist.

5. Informationsträger-Halteschiene nach- einem der vorhergehenden Ansprüche, dadurch gekennzeichnet, daß die Rückwand (18, 118, 218) einen über den mit dem Griffelement (14, 114, 214) versehenen Rand der Vorderwand (12, 112, 212) hinausragenden Abschnitt aufweist, von dem ein zur Vorderwand hin gerichteter Vorsprung (20, 120, 220) absteht.

6. Informationsträger-Halteschiene nach Anspruch 5, dadurch gekennzeichnet, daß der Vorsprung (220) das Griffelement (214) teilweise umfaßt.

7. Informationsträger-Halteschiene nach Anspruch 6, dadurch gekennzeichnet, daß in dem das Griffelement (214) umfassenden Bereich der Innenfläche des Vorsprungs (220) eine Nut (50) angebracht ist und daß am Griffelement (214) ein in die Nut (50) eingreifender Steg (48) angebracht - ist.
